# EUROPÄISCHE PATENTSCHRIFT

(11) **EP 0 477 471 B1**
(45) Veröffentlichungstag und Bekanntmachung des Hinweises auf die Patenterteilung: **11.08.1993**
(21) Anmeldenummer: 91109578.4
(22) Anmeldetag: 11.06.1991
(51) Int. Cl.: F02M 25/08

(54) **Vorrichtung zum dosierten Einspeisen flüchtiger Kraftstoffbestandteile in das Ansaugrohr einer Brennkraftmaschine**
Device for controlled feeding of evaporated fuel into the intake manifold of an internal combustion engine
Dispositif pour l'alimentation de vapeur de carburant dosée dans la tubulure d'aspiration d'un moteur à combustion interne

(30) Priorität: 30.08.1990 DE 4027397
(43) Veröffentlichungstag der Anmeldung: 01.04.1992
(73) Patentinhaber: Firma Carl Freudenberg, 69469 Weinheim (DE)
(72) Erfinder: Sausner, Andreas, W-6000 Frankfurt/M.71 (DE); Zabeck, Sebastian, W-6944 Hemsbach (DE)

(56) Entgegenhaltungen:
- DE-A- 3 624 441
- GB-A- 2 140 084
- US-A- 4 059 081
- US-A- 4 283 356
- US-A- 4 700 683

## Beschreibung

Die Erfindung betrifft eine Vorrichtung zum vorübergehenden Speichern und dosierten Einspeisen der im Freiraum einer Tankanlage befindlichen, flüchtigen !Kraftstoffbestandteile in das Ansaugrohr einer Brennkraftmaschine mit einer unverdrehbar auf einer Betätigungswelle festgelegten, relativ zum Ansaugrohr verdrehbaren Drosselklappe, umfassend eine den Freiraum mit der Atmosphäre verbindende Entlüftungsleitung, in der eine Speicherkammer mit einem Absorptionselement angeordnet ist sowie eine die Speicherkammer mit dem Ansaugrohr verbindende Leitung, die durch ein Ventil stromab der Speicherkammer verschließbar ist, wobei dem Ventil und der Drosselklappe Antriebsmittel zur Überführung in eine Offenstellung zugeordnet sind und wobei die Antriebsmittel des Ventils und der Drosselklappe durch eine gemeinsame Betätigungseinrichtung gemeinsam betätigt sind.

Eine solche Vorrichtung ist aus der DE-OS 36 24 441 bekannt. Darin wird ein Diagnoseverfahren für die Überprüfung von Stellgliedern bei Brennkraftmaschinen beschrieben. Bei den Stellgliedern handelt es sich um den Leerlaufsteller und die Tankentlüftung, wobei jeweils Mehr- oder Minderluftmengen über eine entsprechende Ansteuerung des Leerlaufstellers bzw. des Tankentlüftungsventils zugeführt werden, um Drehzahländerungen der Verbrennungskraftmaschine festzustellen und auszuwerten. Das Tankentlüftungsventil wird über eine beispielsweise als Mikrorechner ausgebildete Steuereinheit betätigt, während die Drosselklappe ebenfalls über eine Steuereinheit unter Zwischenschaltung eines Leerlaufreglers betätigbar ist. Sowohl die Steuereinheit für das Tankentlüftungsventil als auch der Leerlaufregler sind signalleitend mit einem Diagnoseblock verbunden und erhalten von diesem ein Teil ihrer Eingangssignale. Dabei ist allerdings zu beachten, daß das vorbekannte Diagnoseverfahren kompliziert und aufwendig aufgebaut ist, was sowohl in wirtschaftlicher Hinsicht als auch im Hinblick auf einen störungsfreien Betrieb während einer langen Gebrauchsdauer wenig befriedigend ist.

Eine weitere Vorrichtung ist aus der DE-PS 38 02 664 bekannt. Das Ventil und die Drosselklappe sind dabei unabhängig voneinander betätigbar, wobei die Betätigung der Drosselklappe auf mechanischem Wege erfolgt und die Betätigung des Ventils mit Hilfe elektronischer und elektromechanischer Mittel. Diese Mittel sind signalleitend untereinander und mit Sensoren verbunden, welche verschiedene !Kenndaten der Brennkraftmaschine kontinuierlich während des Betriebs erfassen. Aufbau und Montage einer solchen Vorrichtung sind dementsprechend aufwendig.

Der Erfindung liegt die Aufgabe zugrunde, eine solche Vorrichtung derart weiter zu entwickeln, daß sich ein vereinfachter Aufbau und eine vereinfachte Montierbarkeit ergeben.

Diese Aufgabe wird erfindungsgemäß bei einer Vorrichtung der eingangs genannten Art mit den kennzeichnenden Merkmalen von Anspruch 1 gelöst. Auf vorteilhafte Ausgestaltungen nehmen die Unteransprüche Bezug.

Bei der erfindungsgemäßen Vorrichtung ist es vorgesehen, daß die Betätigungseinrichtung mechanisch ist und daß die Antriebsmittel des Ventils und der Drosselklappe mechanisch gekoppelt sind. Unter Gewährleistung eines guten Betriebsverhaltens der Brennkraftmaschine läßt sich hierdurch eine sachgerechte Einspeisung von flüchtigen Kraftstoffbestandteilen in das Ansaugrohr erreichen, ohne daß es hierzu eines besonderen Aufwandes hinsichtlich der Herstellung und der Montage der benötigten Teile bedarf. Die Vorrichtung kann dadurch auch bei der Herstellung kostengünstiger !Kraftfahrzeuge zur Anwendung gelangen.

Die Ausbildung der Vorrichtung hängt maßgeblich von der Gestaltung der Antriebsmittel des Ventils und der Drosselklappe ab. Im Normalfall ist davon auszugehen, daß die Drosselklappe unverdrehbar auf einer Betätigungswelle festgelegt und durch eine Relativverdrehung der Betätigungswelle im gewünschten Maße einstellbar ist. Bei Ventilen ist es demgegenüber eher gebräuchlich, durch eine geradlinige Hin- und Herbewegung eines Stellgliedes eine Veränderung des Durchflußquerschnittes zu erzielen. Das gemeinsame Betätigen eines solchen Ventils und einer solchen Drosselklappe erfordert daher die Verwendung von Betätigungsmitteln, die geeignet sind, eine hin- und hergehende Bewegung in eine Drehbewegung umzuwandeln. Diesbezüglich ist eine Vielzahl mechanischer Hilfsmittel bekannt.

Durch die Verwendung eines Spindeltriebs besteht die Möglichkeit, das Stellglied des Ventils auf einer Bewegungsachse anzuordnen, die eine Verlängerung der Rotationsachse der Drosselklappenwelle bildet. Die Herstellung ist besonders einfach und es ergibt sich der weitere Vorteil, daß das Gehäuse des Ventils in unmittelbarer Nähe des Ansaugrohres angebracht werden kann und gegebenenfalls als integrierter Bestandteil desselben.

Bei einer Ausführung, bei der die Betätigungseinrichtung als Kurventrieb gestaltet ist, resultiert eine vereinfachte Möglichkeit, die Öffnungscharakteristika der Drosselklappe einerseits und des Ventils andererseits in der Weise aneinander anzupassen, daß sich ein optimiertes Betriebsverhalten des jeweiligen Verbrennungsmotors ergibt. Zweckmäßigerweise wird eine solche Kurvenscheibe austauschbar befestigt, was es ermöglicht, eine ansonsten identisch gestaltete Vorrichtung durch einfachen Austausch der Kurvenscheibe für Verbrennungsmotoren unterschiedlicher Größe brauchbar zu machen.

Die Betätigungseinrichtung kann einen Zahnstangentrieb umfassen, was es gestattet, große räumliche Entfernungen zwischen der Drosselklappenwelle und dem Stellglied des Ventils zu überbrücken. Ein ähnlicher Vorteil resultiert bei einer Ausführung, bei der die Betätigungseinrichtung durch einen Pleueltrieb gebildet ist. Im letztgenannten Falle sind die Herstellkosten vergleichsweise geringer, es ist jedoch erforderlich, eine statische Vorlast, beispielsweise durch eine Druckfeder, zu erzeugen, um unerwünschtes Spiel zu unterdrücken.

Bei Verwendung von Ventilen, bei denen das Stellglied durch eine Relativverdrehung betätigbar ist, besteht demgegenüber die Möglichkeit, eine Schubstangenverbindung zwischen der Drosselklappenwelle und der Welle des entsprechenden Stellgliedes des Ventiles vorzusehen. Dabei besteht sogleich die Möglichkeit, in Abhängigkeit von den radialen Abständen zwischen der jeweiligen Anlenkstelle der Schubstange und der Drehachse des Stellgliedes die Öffnungscharakteristika in gezielter Weise aneinander anzupassen.

Bowdenzüge ermöglichen die Realisierung einer schwingungsmäßigen Abkopplung des Ventils von der Drosselklappenwelle. Die Dauerhaltbarkeit wird hierdurch verbessert. Eine Verwendung von Nockentrieben ist ebenfalls möglich.

Der Hilfsantrieb des Ventils kann ein Federelement umfassen, um einen Spielausgleich der zur Anwendung gelangenden Betätigungsmittel zu bewirken. Zweckmäßigerweise ist die Feder dabei als Druckfeder gestaltet und so angeordnet, daß sie bei einer Entlastung eine Überführung des Stellgliedes des Ventils in eine Geschlossenstellung bewirkt.

Eine noch feinfühligere Ansteuerungscharakteristik des Ventils läßt sich erreichen, wenn diesem in Richtung des Absorptionselementes ein Hilfsventil vorgeschaltet ist, wobei das Hilfsventil durch ein elektrisches Signal betätigbar und signalleitend mit einem Steuergerät verbunden ist. In dem Steuergerät können kontinuierlich mit Hilfe von Sensoren erfaßte Betriebskenndaten des Verbrennungsmotors in der Weise verarbeitet werden, daß das Ausgangssignal eine optimierte Ansteuerung des Ventils bewirkt. Neben einem optimalen Betriebsverhalten des Verbrennungsmotors läßt sich hierdurch das Maße der durch dessen Betrieb verursachten Umweltbelastung in optimalem Maße reduzieren. Das Steuergerät soll zur Erreichung dieses Zweckes mit wenigstens einem Sensor zur kontinuierlichen Erfassung von Kenndaten des Verbrennungsmotors versehen sein sowie mit einer Abgleicheinrichtung zur kontinuierlichen Optimierung des Signals in Abhängigkeit von den Werten der jeweils ermittelten Kenndaten.

Die Antriebseinrichtung des Ventils kann mit einer Einrichtung zum relativ verzögerten Öffnen und zum drosselklappensynchronen Schließen versehen sein. Eine solche Einrichtung kann beispielsweise durch einen unsymmetrischen Strömungsmitteldämpfer gebildet sein. Entsprechende Strömungsmitteldämpfer sind an sich bekannt. Sie gelangen im Bereich der Radfederung von Kraftfahrzeugen zur Anwendung. Sie bewirken in der vorliegenden Verwendung ein zeitverzögertes Öffnen des Ventils und ein synchrones Schließen, bezogen auf die Relativbewegung der Drosselklappe.

Der Gegenstand der Erfindung wird nachfolgend anhand der als Anlage beigefügten Schemazeichnung weiter verdeutlicht.

Die Skizze zeigt eine Vorrichtung zum vorübergehenden Speichern und dosierten Einspeisen der im Freiraum 5 einer Tankanlage befindlichen, flüchtigen Kraftstoffbestandteile in das Ansaugrohr 6 einer Brennkraftmaschine. Dabei ist eine den Freiraum 5 mit der Atmosphäre verbindenende Entlüftungsleitung 7 vorgesehen, in der eine Speicherkammer 8 mit einem Absorptionselement aus Aktivkohle angeordnet ist sowie eine die Speicherkammer mit dem Ansaugrohr 6 verbindende Leitung 7, die durch ein Ventil 1 verschließbar ist, wobei dem Ventil 1 und der Drosselklappe 3 Antriebsmittel 4 zur gemeinsamen Überführung in die Offenstellung zugeordnet sind. Sie umfassen einen Zahnstangentrieb, der der Drosselklappenwelle 14 zugeordnet ist und eine Kurvenscheibe, welche dem Stellglied 15 zugeordnet ist.

Der Zahnstangentrieb besteht aus einem Zahnrad, welches unverdrehbar auf der Drosselklappenwelle 14 befestigt ist und einer Zahnstange 16, die mit dem Zahnrad in Eingriff steht. Die Zahnstange 16 ist in einer Führung 18 gelagert und innerhalb der Führung 18 nur in horizontaler Richtung bewegbar. Sie trägt im mittleren Bereich eine Kurvenscheibe 17, welche mit dem Stellglied 15 des Ventils 1 in Eingriff steht.

Bedingt durch den kurvenförmigen Verlauf der Führungsbahn 19 der Kurvenscheibe 17 ergibt sich bei einer Hin- und Herbewegung der Zahnstange 16 eine senkrechte Auf- und Abbewegung des Stellgliedes 15 des Ventils 1. Die tatsächliche Öffnungsbewegung des Ventils 1 wird dabei zusätzlich durch den Druck innerhalb des Ansaugrohres 6 beeinflußt. Dieser wird durch eine Leitung 20 in eine Steuerkammer 13 übertragen, welche in Richtung der Atmosphäre durch die Stellmembrane 12 begrenzt ist. Die Stellmembrane 12 ist unterseitig durch eine Druckfeder 10 belastet, oberseitig durch eine weitere Feder 11. Es resultiert die folgende Funktion:

In der dargestellten Position der Vorrichtung befindet sich das Fahrpedal in seiner obersten Stellung, die Drosselklappe ist geschlossen und desgleichen das Ventil 1. Im Bereich des Kraftstoffbehälters frei werdende Dämpfe werden aus dessen oberen Bereich 5 über die Leitung 2 durch das Absorptionselement 8 und die Leitung 7 ins Freie geleitet. Die Kraftstoffbestandteile werden dabei innerhalb des Absorptionselementes 8 absorbiert und hierdurch an einem Entweichen ins Freie gehindert.

Mit Aufnahme des Fahrbetriebes wird das Fahrpedal betätigt und die Zahnstange 16 innerhalb der Zeichenebene nach links bewegt. Die Folge ist eine Überführung der Drosselklappe 3 in eine Offenstellung sowie eine Entlastung des Stellgliedes 15 des Ventils 1 nach oben. Der Unterdruck im Ansaugrohr 6 wird durch die Leitung 20 auf die Steuerkammer 13 übertragen. Er liegt unmittelbar an der Stellmembran 12 unterseitig an und wird durch das Vorhandensein der Druckfeder 10 und der Feder 11 in der Art modifiziert, daß sich eine optimale Öffnungsbewegung des Ventils 1 ergibt.

## Patentansprüche

1. Vorrichtung zum vorübergehenden Speichern und dosierten Einspeisen der im Freiraum (5) einer Tankanlage befindlichen, flüchtigen Kraftstoffbestandteile in das Ansaugrohr (6) einer Brennkraftmaschine mit einer unverdrehbar auf einer Betätigungswelle festgelegten, relativ zum Ansaugrohr (6) verdrehbaren Drosselklappe (3), umfassend eine den Freiraum (5) mit der Atmosphäre verbindende Entlüftungsleitung (7), in der eine Speicherkammer mit einem Absorptionselement (8) angeordnet ist sowie eine die Speicherkammer mit dem Ansaugrohr (6) verbindende Leitung, die durch ein Ventil (1) stromab der Speicherkammer verschließbar ist, wobei dem Ventil (1) und der Drosselklappe (3) Antriebsmittel (4) zur Überführung in eine Offenstellung zugeordnet sind, wobei die Antriebsmittel (4) des Ventils (1) und der Drosselklappe (3) durch eine gemeinsame Betätigungseinrichtung gemeinsam betätigt sind, dadurch gekennzeichnet, daß die Betätigungseinrichtung mechanisch ist und daß die Antriebsmittel (4) des Ventils (1) und der Drosselklappe (3) mechanisch gekoppelt sind.

2. Vorrichtung nach Anspruch 1, dadurch gekennzeichnet, daß die Betätigungseinrichtung einen Spindeltrieb umfaßt.

3. Vorrichtung nach Anspruch 1, dadurch gekennzeichnet, daß die Betätigungseinrichtung einen Kurventrieb umfaßt.

4. Vorrichtung nach Anspruch 1, dadurch gekennzeichnet, daß die Betätigungseinrichtung einen Zahnstangentrieb umfaßt.

5. Vorrichtung nach Anspruch 1, dadurch gekennzeichnet, daß die Betätigungseinrichtung einen Pleueltrieb umfaßt.

6. Vorrichtung nach Anspruch 1, dadurch gekennzeichnet, daß die Betätigungseinrichtung eine Schubstangenverbindung umfaßt.

7. Vorrichtung nach Anspruch 1, dadurch gekennzeichnet, daß die Betätigungseinrichtung einen Bowdenzug umfaßt.

8. Vorrichtung nach Anspruch 1, dadurch gekennzeichnet, daß die Betätigungseinrichtung einen Nockenantrieb umfaßt.

9. Vorrichtung nach Anspruch 1 bis 8, dadurch gekennzeichnet, daß die Betätigungseinrichtung einen Hilfsantrieb für das Ventil (1) umfaßt.

10. Vorrichtung nach Anspruch 9, dadurch gekennzeichnet, daß der Hilfsantrieb ein Federelement (10) aufweist.

11. Vorrichtung nach Anspruch 9 bis 10, dadurch gekennzeichnet, daß der Hilfsantrieb eine auf einer Feder (10) abgestützte Stellmembran (12) umfaßt, und daß die Stellmembran (12) eine mit dem Ansaugrohr (6) verbundene Steuerkammer (13) gegenüber der Atmosphäre begrenzt.

12. Vorrichtung nach Anspruch 1 bis 11, dadurch gekennzeichnet, daß dem Ventil (1) in Richtung des Absorptionselementes (8) ein Hilfsventil vorgeschaltet ist und daß das Hilfsventil durch ein elektrisches Signal betätigbar und signalleitend mit einem Steuergerät verbunden ist.

13. Vorrichtung nach Anspruch 12, dadurch gekennzeichnet, daß das Steuergerät mit Sensoren zur kontinuierlichen Erfassung von Kenndaten des Verbrennungsmotors versehen ist sowie mit einer Abgleicheinrichtung zur Optimierung des Signals in Abhängigkeit von dem jeweiligen Wert der Kenndaten.

14. Vorrichtung nach Anspruch 1 bis 13, dadurch gekennzeichnet, daß die Antriebseinrichtung des Ventils (1) mit einer Einrichtung zum relativ verzögerten Öffnen und zum bewegungssynchronen Schließen mit der Drosselklappe versehen ist.

15. Vorrichtung nach Anspruch 14, dadurch gekennzeichnet, daß die Einrichtung durch einen unsymmetrischen Strömungsmitteldämpfer gebildet ist.

## Claims

1. A device for the temporary storage and controlled feeding of the volatile fuel constituents in the free space (5) of a tank system into the intake pipe (6) of an internal combustion engine, having a throttle butterfly (3) which is fixed non-rotatably on an actuating shaft and can be rotated relative to the intake pipe (6), comprising a vent conduit (7) which connects the free space (5) to the atmosphere and in which a storage chamber with an absorption element (8) is arranged and a conduit which connects the storage chamber to the intake pipe (6) and can be closed by a valve (1) downstream of the storage chamber, driving means (4) being assigned to the valve (1) and the throttle butterfly (3) for the purpose of moving them into an open position, the driving means (4) for the valve (1) and the throttle butterfly (3) being actuated jointly by a common actuating arrangement, characterised in that the actuating arrangement is mechanical and in that the driving means (4) for the valve (1) and the throttle butterfly (3) are mechanically coupled.

2. A device according to claim 1, characterised in that the actuating arrangement comprises a spindle mechanism.

3. A device according to claim 1, characterised in that the actuating arrangement comprises a plane-motion direct-contact mechanism.

4. A device according to claim 1, characterised in that the actuating arrangement comprises a rack mechanism.

5. A device according to claim 1, characterised in that the actuating arrangement comprises a connecting-rod mechanism.

6. A device according to claim 1, characterised in that the actuating arrangement comprises a push-rod connection.

7. A device according to claim 1, characterised in that the actuating arrangement comprises a Bowden cable.

8. A device according to claim 1, characterised in that the actuating arrangement comprises a cam drive.

9. A device according to any of claims 1 to 8, characterised in that the actuating arrangement comprises an auxiliary drive for the valve (1).

10. A device according to claim 9, characterised in that the auxiliary drive has a spring element (10).

11. A device according to either of claims 9 and 10, characterised in that the auxiliary drive comprises an actuating diaphragm (12) supported on a spring (10) and in that the actuating diaphragm (12) delimits with respect to the atmosphere a control chamber (13) connected to the intake pipe (6).

12. A device according to any of claims 1 to 11, characterised in that an auxiliary valve is positioned ahead of the valve (1) in the direction of the absorption element (8) and in that the auxiliary valve is actuable by an electric signal and is connected to a control unit in a manner which allows the transmission of signals.

13. A device according to claim 12, characterised in that the control unit is provided with sensors for the continuous detection of characteristic data of the internal combustion engine and with a compensating device for optimising the signal as a function of the respective value of the characteristic data.

14. A device according to any of claims 1 to 13, characterised in that the drive arrangement for the valve (1) is provided with an arrangement for producing delayed opening relative to the throttle butterfly and closing motionally synchronous with that of the throttle butterfly.

15. A device according to claim 14, characterised in that the arrangement is formed by an asymmetric fluid-medium damper.

## Revendications

1. Dispositif pour accumulation temporaire et alimentation dosée de composants volatils de carburant, se trouvant dans le volume libre (5) d'un réservoir, dans le tube d'admission (6) d'un moteur à combustion interne, pourvu d'un papillon d'étranglement (3) fixé de façon non tournante sur un axe d'actionnement et pouvant tourner par rapport au tube d'admission (6), dispositif comportant un conduit d'évent (7) reliant le volume libre (5) à l'atmosphère et dans lequel est disposée une chambre d'accumulation pourvue d'un élément d'absorption (8) ainsi qu'un conduit reliant la chambre d'accumulation au tube d'admission (6) et qui peut être fermé par une soupape (1) située en aval de la chambre d'accumulation, cette soupape (1) et le papillon (3) étant associés à des moyens d'entraînement (4) pour les faire passer dans une position d'ouverture, les moyens d'entraînement (4) de la soupape (1) et du papillon (3) étant actionnés ensemble par un système d'actionnement commun, caractérisé en ce que le système d'actionnement est mécanique et en ce que les moyens d'entraînement (4) de la soupape (1) et du papillon d'étranglement (3) sont accouplés mécaniquement.

2. Dispositif selon la revendication 1, caractérisé en ce que le système d'actionnement comprend un mécanisme d'entraînement à broche.

3. Dispositif selon la revendication 1, caractérisé en ce que le système d'actionnement comprend un mécanisme d'entraînement à came.

4. Dispositif selon la revendication 1, caractérisé en ce que le système d'actionnement comprend un mécanisme d'entraînement à crémaillère.

5. Dispositif selon la revendication 1, caractérisé en ce que le système d'actionnement comprend un mécanisme à bielle.

6. Dispositif selon la revendication 1, caractérisé en ce que le système d'actionnement comprend une liaison à poussoir.

7. Dispositif selon la revendication 1, caractérisé en ce que le système d'actionnement comprend une transmission à câble Bowden.

8. Dispositif selon la revendication 1, caractérisé en ce que le système d'actionnement comprend un mécanisme d'entraînement à mentonnet.

9. Dispositif selon une des revendications 1 à 8, caractérisé en ce que le système d'actionnement comporte un entraînement auxiliaire pour la soupape (1).

10. Dispositif selon la revendication 9, caractérisé en ce que l'entraînement auxiliaire comporte un élément formant ressort (10).

11. Dispositif selon une des revendications 9 et 10, caractérisé en ce que l'entraînement auxiliaire comporte une membrane d'actionnement (12) s'appuyant sur un ressort (10) lorsque cette membrane d'actionnement (12) délimite par rapport à l'atmosphère une chambre de commande (13) reliée au tube d'admission (6).

12. Dispositif selon une des revendications 1 à 11, caractérisé en ce qu'il est prévu en amont de la soupape (1), dans la direction de l'élément d'absorption (8), une soupape auxiliaire et en ce que cette soupape auxiliaire peut être actionnée par un signal électrique et reliée avec un appareil de commande de façon à permettre une transmission de signaux.

13. Dispositif selon la revendication 12, caractérisé en ce que l'appareil de commande est pourvu de capteurs assurant un captage continu de données caractéristique du moteur à combustion interne, ainsi que d'un dispositif de compensation pour une optimisation du signal en fonction de la valeur correspondante des données caractéristiques.

14. Dispositif selon une des revendications 1 à 13, caractérisé en ce que le système d'entraînement de la soupape (1) est pourvu d'un organe assurant une ouverture relativement retardée et une fermeture synchronisée avec le mouvement du papillon d'étranglement.

15. Dispositif selon la revendication 14, caractérisé en ce que l'organe précité est constitué par un amortisseur fluidique asymétrique.
